# EUROPÄISCHE PATENTANMELDUNG

(11) **EP 4 748 742 A2**
(43) Veröffentlichungstag der Anmeldung: **27.05.2026**
(21) Anmeldenummer: 25199816.7
(22) Anmeldetag: 03.09.2025
(51) Int. Cl.: B65D 43/02, B65D 55/02, B65D 45/20

(54) **DECKEL MIT VERSCHLUSSSICHERUNG UND GEBINDE**

(30) Priorität: 20.11.2024 DE 102024134040
(71) Anmelder: Saier Verpackungstechnik GmbH & Co. KG, 72275 Alpirsbach (DE)
(72) Erfinder: Saier, Hanns-Ulrich, 72275 Alpirsbach (DE)
(74) Vertreter: Kohler Schmid Möbus Patentanwälte

(57) **Zusammenfassung**

Die Erfindung betrifft einen Deckel (1), umfassend: einen Deckelkörper (2) mit einem Randbereich (4), der ein Rastprofil zum Zusammenwirken mit einem Rastprofil an einem Eingriffsbereich eines umlaufenden Rands eines Eimers (7) aufweist, um eine Öffnung des Eimers (7) zu verschließen. Der Deckel (1) weist Rastelemente auf, die von einer Raststellung (R) zur Sicherung des Deckels (1) an dem umlaufenden Rand des Eimers (7) in eine Freigabestellung zum Lösen der Sicherung bewegbar, insbesondere verschwenkbar, sind. Die Erfindung betrifft auch ein Gebinde (23) umfassend: einen Deckel (1), der wie weiter oben beschrieben ausgebildet ist, sowie einen Eimer (7) mit einem Boden (11) und mit einer umlaufenden Seitenwand (12), die im Bereich einer Öffnung des Eimers (7) einen umlaufenden Rand mit einem Eingriffsbereich mit einem Rastprofil zum Zusammenwirken mit dem Rastprofil an dem Randbereich (4) des Deckels (1) aufweist, um die Öffnung des Eimers (7) zu verschließen. Die Rastelemente des Deckels (1) wirken in der Raststellung (R) zur Sicherung des Deckels (1) mit dem umlaufenden Rand des Eimers (7) zusammen.

## Beschreibung

### Hintergrund der Erfindung

Die Erfindung betrifft einen Deckel, umfassend: einen Deckelkörper mit einem Randbereich, der ein Rastprofil zum Zusammenwirken mit einem Rastprofil an einem Eingriffsbereich eines umlaufenden Rands eines Eimers aufweist, um eine Öffnung des Eimers zu verschließen. Die Erfindung betrifft auch ein Gebinde, das einen solchen Deckel und einen Eimer mit einem Boden und mit einer umlaufenden Seitenwand umfasst, die im Bereich einer Öffnung des Eimers einen umlaufenden Rand mit einem Eingriffsbereich mit einem Rastprofil zum Zusammenwirken mit dem Rastprofil an dem Randbereich des Deckels aufweist, um die Öffnung des Eimers zu verschließen.

Unter einem Eimer wird im Sinne dieser Anmeldung ein Behälter mit einer umlaufenden zylindrischen, in der Regel leicht konisch geneigten Seitenwand und einer Öffnung verstanden, die sich typischerweise über die gesamte Oberseite des Eimers erstreckt. Die Grundform des Eimers, die typischerweise der Grundform des Bodens entspricht, ist beliebig. Der Eimer kann beispielsweise eine ovale, runde, rechteckige oder quadratische Grundform aufweisen. Unter einem Eimer wird im Sinne dieser Anmeldung auch ein dosenförmiger Behälter verstanden, bei dem die Seitenwand zylinderförmig ausgebildet ist.

Im Bereich der Öffnung weist der Eimer einen umlaufenden Rand auf, an dem ein Eingriffsbereich zum Zusammenwirken mit dem Deckel gebildet ist. Der Eingriffsbereich weist ein Rastprofil auf, das mit einem Rastprofil an der Innenseite des Randes des Deckels zusammenwirkt, um die Öffnung des Eimers idealerweise dichtend zu verschließen. Bei dem Rastprofil muss es sich nicht zwingend um einen Rastrand handeln, der in ein entsprechendes Rastprofil, z.B. in Form einer Nut, an dem Eingriffsbereich eingreift. Bei dem Rastprofil an dem Deckel und dem Rastprofil an dem Eingriffsbereich des Rands des Eimers kann es sich vielmehr auch um andere vergleichbare Halte- bzw. Rastelemente handeln, z.B. um Haken oder dergleichen, die eine Rastung zwischen dem Deckel und dem Eimer ermöglichen, um die Öffnung an dem Eimer dichtend zu verschließen.

Neben einer ausreichenden Dichtigkeit ist insbesondere beim Transport von Füllgut in Form von Gefahrstoffen ein sicheres Verschließen des Gebindes erforderlich, um einen ungewollten Austritt des Füllguts in die Umgebung zu verhindern. Der Verschluss eines solchen Gebindes muss auch beim Einwirken von äußeren Kräften sicherstellen, dass der Eingriff zwischen dem Deckel und dem Eimer nicht ungewollt gelöst wird, z.B. wenn das Gebinde aus einer bestimmten Höhe herabfällt. Zur Sicherung des Verschlusses zwischen einem Deckel und einem Eimer bzw. Behälter sind verschiedene Lösungen bekannt. Beispielsweise kann zu diesem Zweck ein Schraubverschluss verwendet werden.

In der EP3552983A2 wird vorgeschlagen, zur Sicherung eines Deckels für den Transport eines Gebindes einen Sicherungsring zu verwenden, der eine umlaufende Seitenwand zum Umgreifen eines Randes eines Eimers sowie einen nach innen über die umlaufende Seitenwand des Sicherungsrings vorstehenden Sicherungsbereich zum Übergreifen eines Randes des Deckels aufweist, wobei die Seitenwand und/oder der Sicherungsbereich in sich geschlossen sind. Zum Befestigen des Sicherungsrings am Rand des Eimers können an der Seitenwand des Sicherungsrings Rastelemente oder ein Rastrand gebildet sein. Die Rastelemente können an einer dem vorstehenden Sicherungsbereich abgewandten Seite der Seitenwand gebildet sein, um eine am Rand des Eimers gebildete Schürze zu hintergreifen. Ein jeweiliges Rastelement kann hierbei an einer an der Seitenwand gebildeten verschwenkbaren Lasche angebracht sein.

In der EP4368537A1 ist ein mit einem Deckel verriegelbares Gebinde beschrieben. Der Deckel weist Rastelemente, z.B. in Form von Rastnasen, zum Verriegeln des Deckels an einem formfesten ringförmigen Aufsatz des Gebindes oder direkt an einem Eimer des Gebindes auf. Die Rastelemente verriegeln den Deckel unlösbar an dem Aufsatz bzw. an dem Eimer, sodass der Deckel nicht oder nur mit erheblichem Kraftaufwand und dabei zerstörend von dem Aufsatz bzw. von dem Eimer gelöst werden kann.

Die WO2004045978A1 beschreibt einen Behälter mit einem Deckel zum Verschließen des Behälters, der einen Aufnahmebereich aufweist, in den der die Behälteröffnung begrenzende Rand des Behälters im geschlossenen Zustand eingreift und gehalten wird. Im Aufnahmebereich des Deckels und am Rand der Behälteröffnung sind gegeneinander wirkende Rastelemente sowie Dichtflächen vorgesehen. Die Rastelemente sind so gestaltet, dass im geschlossenen Zustand des Behälters die Dichtflächen sicher und nur durch Zerstörung des Deckels lösbar gegeneinander gedrückt werden und abdichten. Der Aufnahmebereich des Deckels und/oder der Rand der Behälteröffnung können eine Solltrennstelle zur Abtrennung eines Teils des Aufnahmebereichs und/oder des Randes aufweisen, sodass nur noch gleichwirkende Rastelementpaare verbleiben, um eine Öffnung des mit dem Deckel verschlossenen Behälters zu ermöglichen.

Bei dem in der WO2004045978A1 beschriebenen Gebinde kann die Verriegelung des Deckels an dem Behälter durch Abtrennen der Solltrennstelle, beispielsweise in Form eines Abreißbandes, gelöst werden. Ein erneutes Verriegeln des Deckels mit Hilfe der Rastelemente ist jedoch nicht möglich. In der Broschüre "https://www.ropac-packaging.com/german/files/cms/23_LIQUID Manual GER-MAN.pdf" wird vorgeschlagen, zur Herstellung einer hermetischen Abdichtung beim Wiederverschließen des Deckels eines solchen Gebindes speziell geformte Edelstahlklammern zu verwenden.

### Aufgabe der Erfindung

Es ist Aufgabe der Erfindung, einen Deckel und ein Gebinde bereitzustellen, die ein mehrfaches Öffnen und sicheres Verschließen ermöglichen.

### Gegenstand der Erfindung

Diese Aufgabe wird gemäß einem ersten Aspekt gelöst durch einen Deckel der eingangs genannten Art, welcher Rastelemente aufweist, die von einer Raststellung zur Sicherung des Deckels an dem umlaufenden Rand des Eimers in eine Freigabestellung zum Lösen der Sicherung bewegbar, insbesondere schwenkbar, sind.

Bei dem erfindungsgemäßen Deckel wird zusätzlich zur Klemmung bzw. Rastung an dem Eingriffsbereich des Randes des Eimers eine zusätzliche Sicherung des Deckels an dem Eimer mit Hilfe der Rastelemente ermöglicht. Anders als dies in der EP4368537A1 bzw. in der WO2004045978A1 der Fall ist, können die Rastelemente zerstörungsfrei von einer Raststellung zur Sicherung des Deckels in eine Freigabestellung bewegt werden, in der die Sicherung gelöst ist, und umgekehrt. Auch in der Freigabestellung ist der Deckel noch über die zusammenwirkenden Rastprofile mit dem Eimer verbunden, d.h. die Rastung des Deckels an dem Eimer über die Rastprofile wird beim Bewegen der Rastelemente in die Freigabestellung nicht gelöst. Auf diese Weise kann der Eimer mittels des Deckels mehrfach und sicher in doppelter Rastung - durch die Rastprofile sowie zusätzlich durch die Rastelemente - verschlossen und wieder geöffnet werden.

Bei einer Ausführungsform weist der Deckel mindestens eine schwenkbare Sicherungsklappe, bevorzugt eine Mehrzahl von schwenkbaren Sicherungsklappen auf, an der mindestens ein Rastelement gebildet ist, wobei die mindestens eine Sicherungsklappe, bevorzugt über ein Filmscharnier, in dem Randbereich an den Deckelkörper des Deckels angebunden ist. Die Sicherungsklappe verläuft in der Raststellung typischerweise im Wesentlichen parallel zu einer Axialrichtung des Deckels, die parallel zur Hochachse des Eimers und senkrecht zum in der Regel planen Deckelspiegel bzw. Innenbereich des Deckels ausgerichtet ist.

Die Sicherungsklappe(n) kann/können in der Raststellung insbesondere entlang der Außenseite einer Schürze des Eimers verlaufen, wobei die Rastelemente in der Raststellung mit Rastelementen an der Schürze zusammenwirken oder die Schürze an ihrem unteren Ende unter- bzw. hintergreifen (s.u.). Die Rastelemente können an der Innenseite der Sicherungsklappe gebildet sein, die dem Deckelkörper zugewandt ist und nach Innen vorstehen, z.B. in der Art von Rastnasen bzw. Rastvorsprüngen. Die Rastelemente an der bzw. an den Sicherungsklappe(n) können auch in Form von Rücksprüngen bzw. von Ausnehmungen, z.B. in Form von Fenstern, ausgebildet sein, in die an der Schürze gebildete, nach außen vorstehende Rastelemente in der Raststellung des Deckels eingreifen. Es versteht sich, dass die Rastelemente an dem Deckel auch auf andere Weise mit an der Schürze bzw. im Bereich der Schürze gebildeten Rastelementen zusammenwirken können, um den Deckel zu sichern. Es versteht sich auch, dass unterschiedliche Arten von Paaren von Rastelementen auch miteinander kombiniert werden können.

Durch das Schwenken der Sicherungsklappe aus der Raststellung in die Freigabestellung wird der Eingriff der Rastelemente vom Rand des Eimers, typischerweise von den Rastelementen an der Schürze bzw. von der Unterseite der Schürze, gelöst. Die Sicherungsklappe wird typischerweise aus der Raststellung vom Deckelkörper des Deckels nach außen und oben in die Freigabestellung geschwenkt. Die Anbindung der Sicherungsklappe an den Randbereich des Deckelkörpers erfolgt bevorzugt über ein Filmscharnier, was es ermöglicht, den Deckel einstückig auszubilden.

Bei einer Weiterbildung ist die Sicherungsklappe, in der Regel alle Sicherungsklappen, in Axialrichtung unterhalb des Rastprofils, insbesondere angrenzend zu dem Rastprofil, an den Randbereich des Deckelkörpers angebunden. Eine solche Art der Anbindung hat sich als günstig erwiesen. Insbesondere kann das Rastprofil angrenzend zu dem Rastprofil an den Deckelkörper angebunden sein. Unter einer Anbindung angrenzend zu dem Deckelkörper wird verstanden, dass der Abstand in Axialrichtung zwischen dem Klemmprofil und der Anbindung - z.B. in Form des Filmscharniers - bei nicht mehr als 10 mm liegt. Eine Anbindung der Sicherungsklappen angrenzend zum Rastprofil ist günstig, damit in der Freigabestellung der Rand des Eimers, insbesondere der Bereich der Schürze (s.u.), für einen Bediener zugänglich wird, um die Rastung des Deckels an dem Eingriffsbereich des Eimers zu lösen. Im Gegensatz dazu erfolgt die Anbindung der Laschen an dem in der EP3552983A2 beschriebenen Sicherungsring am unterem Rand der Seitenwand ungefähr auf der Höhe der Unterseite der Schürze des Eimers.

Bei einer Weiterbildung ist mindestens eine Sicherungsklappe zwischen der Raststellung und der Freigabestellung um einen Winkel von mindestens 70°, bevorzugt von mindestens 90°, insbesondere von mindestens 110° verschwenkbar. Die Möglichkeit, die Sicherungsklappe(n) über einen vergleichsweise großen Winkelbereich zu schwenken, erleichtert den Zugriff auf den Rand des Eimers für einen Bediener, wenn die Sicherungsklappe(n) sich in der Freigabestellung befinden.

Bei einer weiteren Weiterbildung ist der Deckel ausgebildet, mindestens eine Sicherungsklappe in der Freigabestellung zu halten bzw. zu arretieren. Es ist günstig, wenn die Sicherungsklappen, die typischerweise in der Freigabestellung gegenüber dem Deckelkörper nach außen und nach oben verschwenkt sind, in der Freigabestellung gehalten bzw. arretiert werden und nicht unter der Schwerkraftwirkung von selbst in die Raststellung zurückkehren. Dies erleichtert einem Bediener den Zugang zum umlaufenden Rand des Eimers, um das Rastprofil des Deckels vom Rastprofil des Eimers zu lösen. Das Halten der Sicherungsklappe(n) in der Freigabestellung kann beispielsweise dadurch erreicht werden, dass der Deckelkörper im Bereich der Anbindung der Sicherungsklappe(n) eine Krümmung aufweist. Dies ist typischerweise der Fall, wenn der Deckel eine runde, z.B. kreisförmige, ovale, ... Geometrie aufweist. In diesem Fall wird die Sicherungsklappe beim Schwenken in die Freigabestellung elastisch deformiert und in der Freigabestellung arretiert, insbesondere wenn die Sicherungsklappe über einen Winkel von mehr als 90° verschwenkt wird. Für den Fall, dass Deckelkörper im Bereich der Anbindung der Sicherungsklappe(n) geradlinig verläuft, wie dies in der Regel bei einem Deckel mit einer rechteckigen oder quadratischen Geometrie der Fall ist, weist der Deckel für das Halten der Sicherungsklappe(n) in der Freigabestellung in der Regel Halteelemente auf. In beiden Fällen kann der Bediener durch das Überwinden einer vergleichsweise geringen Haltekraft die Sicherungsklappe(n) zurück in die Raststellung bewegen.

Bei einer weiteren Weiterbildung erstreckt sich eine jeweilige Sicherungsklappe in Umfangsrichtung über einen Winkel von mehr als 20°. Die Sicherungsklappe(n) sollten in Umfangsrichtung nicht zu groß dimensioniert sein, um das Verschwenken aus der Raststellung in die Freigabestellung für den Bediener zu erleichtern, insbesondere wenn hierbei eine Vielzahl von Rastelementen vom umlaufenden Rand des Eimers gelöst werden müssen. Eine zu geringe Erstreckung der Sicherungsklappen in Umfangsrichtung erschwert das Ergreifen einer jeweiligen Sicherungsklappe für den Bediener. Es kann günstig sein, wenn die Sicherungsklappen Fenster oder dergleichen aufweisen, um die Steifigkeit der Sicherungsklappen zu reduzieren und/oder den umlaufenden Rand des Eimers für einen Bediener teilweise sichtbar zu machen.

Bei einer weiteren Ausführungsform weist der Deckel eine Anzahl von mindestens zwei und bevorzugt von nicht mehr als zwölf Sicherungsklappen auf. Um den Aufwand für das Lösen der Sicherung und das erneute Schließen der Sicherung für einen Bediener möglichst gering zu halten, sollte die Anzahl der Sicherungsklappen nicht zu groß gewählt werden. Wie weiter oben beschrieben wurde, sollte die Anzahl der Sicherungsklappen nicht zu gering gewählt werden, um das Schwenken der Sicherungsklappen für einen Bediener zu vereinfachen. Insbesondere für den Fall, dass der Eimer und somit auch der Deckel eine quadratische oder rechteckige Grundform aufweist, können zwei an einander gegenüberliegenden Seiten des Rands des Deckels angebundene Sicherungsklappen zur Sicherung des Deckels ausreichend sein.

Bei einer Weiterbildung weisen die Sicherungsklappen an einer dem Deckelkörper abgewandten Seite mindestens eine Griffhilfe, insbesondere mindestens eine Eingriffsmulde, auf. Die Griffhilfe, z.B. in Form einer Eingriffsmulde, erleichtert das Ergreifen und somit das Schwenken einer jeweiligen Sicherungsklappe für einen Bediener.

Es ist günstig, wenn die Rastelemente, z.B. in Form von Rastvorsprüngen oder von Ausnehmungen, an der jeweiligen Sicherungsklappe nicht unmittelbar angrenzend zur dem Deckelkörper abgewandten Seite gebildet sind, sondern von dieser Seite beabstandet. Auf diese Weise kann beim Ergreifen der Sicherungsklappe an deren dem Deckelkörper abgewandten Seite eine Hebelwirkung auf die Sicherungsklappe(n) ausgeübt werden, um das Rastelement bzw. die Rastelemente aus der Raststellung zu lösen. Die Scherungsklappe(n) erstrecken sich in der Raststellung in Axialrichtung typischerweise über den seitlichen Rand, insbesondere über die Schürze, des Eimers hinaus, um die Hebelwirkung zu ermöglichen. Der Anteil, mit dem sich die Sicherungsklappe(n) über die Schürze hinaus erstrecken, kann bei mindestens einem Viertel oder mindestens einem Drittel der Gesamthöhe der jeweiligen Sicherungsklappe liegen.

Bei einer Weiterbildung sind mindestens zwei in Umfangsrichtung benachbarte Sicherungsklappen über eine Sollbruchstelle miteinander verbunden. Die Sollbruchstelle kann beispielsweise einen Bereich mit verringerter Materialstärke zwischen benachbarten Sicherungsklappen bilden. Werden die Sicherungsklappen aus der Raststellung in die Freigabestellung geschwenkt, wird die Sollbruchstelle zwischen den benachbarten Sicherungsklappen aufgebrochen. Auf diese Weise kann eine Originalitätssicherung realisiert werden.

Bei einer Ausführungsform weist der Deckelkörper in dem Randbereich in Axialrichtung nach unten über das Rastprofil überstehende Wandbereiche mit Ausnehmungen für die Aufnahme von Halterungsstellen eines Tragbügels des Eimers auf. Die Halterungsstellen für den Tragbügel des Eimers stehen in der Regel über den Rand des Eimers, beispielsweise über eine Schürze, nach außen vor. Um den erforderlichen Freiraum für die Halterungsstellen zu erzeugen, können Wandbereiche des Deckelkörpers vorgesehen sein, die Ausnehmungen für die Aufnahme der Halterungsstellen aufweisen. Der Wandbereiche lassen sich im Gegensatz zu den Sicherungsklappen in der Regel nicht verschwenken.

Bei einer weiteren Ausführungsform ist der Deckel auf den Rand des Eimers aufprellbar, d.h. translatorisch auf den Eimer aufsetzbar bzw. aufschiebbar, wozu in einem industriellen Prozess typischerweise eine Prellvorrichtung verwendet wird. Um den Deckel auf den Eimer aufprellen zu können, ist der Deckel typischerweise aus Kunststoff hergestellt. Der Eimer ist typischerweise ebenfalls aus einem Kunststoff hergestellt, das beim Aufprellen bzw. beim Aufschieben des Deckels von oben radial nach innen gedrückt und hierbei elastisch deformiert wird, sodass die Rastelemente des Deckels beim Aufprellen in die Raststellung verbracht werden.

Ein weiterer Aspekt der Erfindung betrifft ein Gebinde der eingangs genannten Art, bei dem die Rastelemente des Deckels in der Raststellung zur Sicherung des Deckels mit dem umlaufenden Rand des Eimers zusammenwirken. Wie weiter oben in Zusammenhang mit dem Deckel beschrieben wurde, kann durch die Rastelemente, die mit dem umlaufenden Rand des Eimers rastend zusammenwirken, eine zusätzliche Sicherung der Verbindung zwischen dem Deckel und dem Eimer hergestellt werden. Durch das Bewegen der Rastelemente in die Freigabestellung kann die Sicherung gelöst werden und nach dem Lösen des Deckels vom Rastprofil des Eimers kann der Deckel vom Eimer abgehoben werden. Die Möglichkeit, die Rastelemente reversibel zwischen der Raststellung und der Freigabestellung zu bewegen, ermöglicht es, das Gebinde mehrmals zu öffnen und in doppelter Rastung zu verschließen.

Bei einer Ausführungsform weist der Eimer eine von der Seitenwand beabstandete Schürze auf, die sich an den Eingriffsbereich anschließt, wobei die Rastelemente in der Raststellung des Deckels mit Rastelementen an der Schürze zusammenwirken oder die Schürze an ihrer Unterseite hinter- bzw. untergreifen. Zur Versteifung der Schürze, die in der Regel im Wesentlichen parallel zur Hochachse des Eimers verläuft, sind typischerweise Versteifungsrippen vorgesehen, die sich von der Außenseite der Seitenwand des Behälters bis zur Innenseite der Schürze erstrecken. Der Deckel, genauer gesagt die Rastelemente, z.B. in Form von Rastvorsprüngen oder dergleichen, können in der Raststellung die Schürze an ihrer Unterseite hintergreifen, um auf diese Weise zu verhindern, dass der Deckel nach oben abgehoben werden kann. Aufgrund des Verrastens der Rastelemente unter der Schürze ist es nicht erforderlich, für das Verrasten des Deckels bauliche Veränderungen an dem Behälter vorzunehmen, d.h. der Deckel kann auf einen herkömmlichen Eimer mit Doppelrand aufgesetzt, typischerweise aufgeprellt, werden. Ergänzung: Es ist aber auch möglich, den Deckel mit dem Eimer im Bereich der Schürze durch andere oder zusätzliche Rastelemente miteinander zu verbinden, die in der Raststellung zusammenwirken bzw. ineinander eingreifen. Beispielsweise können an der Schürze nach außen vorstehende Rastelemente vorgesehen sein, die eine Rippengeometrie bilden, die in Rastelemente in Form von Rücksprüngen bzw. Ausnehmungen, z.B. in Form von Durchbrüchen bzw. Fenstern, an den Sicherungsklappen des Deckels eintauchen.

Bei einer Weiterbildung weist der Eimer im Bereich der Schürze mindestens eine Öffnungshilfe zum Lösen des Deckels vom Eingriffsbereich des Eimers auf, wobei mindestens eine schwenkbare Sicherungsklappe des Deckels die Öffnungshilfe in der Raststellung zumindest teilweise verdeckt und in der Freigabestellung zur Betätigung freigibt. Durch das Verdecken der Öffnungshilfe durch mindestens eine Sicherungsklappe wird verhindert, dass die Öffnungshilfe unerwünscht betätigt werden kann. In der Regel ist es günstig, wenn die Öffnungshilfe von einer einzigen Sicherungsklappe verdeckt wird. Durch das Bewegen dieser Sicherungsklappe in die Freigabestellung wird die Öffnungshilfe für den Bediener zugänglich. Für das Verdecken der Öffnungshilfe ist es günstig, wenn die Sicherungsklappe(n) sich in der Raststellung in Axialrichtung über die gesamte Höhe der Schürze erstrecken. In der Regel erstrecken sich die Sicherungsklappen in der Raststellung über die Unterseite der Schürze hinaus, um eine Angriffsfläche für den Bediener bereitzustellen, die das Lösen der Rastelemente beim Schwenken der Sicherungsklappen erleichtert (s.o.).

Auch für den Fall, dass das Lösen der Sicherung durch die Rastelemente an dem Deckel nicht zerstörungsfrei erfolgen kann und zu diesem Zweck das Abtrennen einer Solltrennstelle, beispielsweise in Form eines Abreißbandes, erforderlich ist, kann es vorteilhaft sein, wenn das Abreißband an dem Deckel die Öffnungshilfe zumindest teilweise verdeckt und beim Abreißen des Abreißbandes die Öffnungshilfe zur Betätigung freigegeben wird.

Die Öffnungshilfe kann auf unterschiedliche Weise ausgebildet sein.

Bei einer Weiterbildung ist die Öffnungshilfe als Öffnungslasche ausgebildet, die sich in den Eingriffsbereich am Rand des Eimers erstreckt oder die Öffnungshilfe bildet eine Aussparung an der Schürze. Die Öffnungslasche ist schwenkbar an den Eimer angebunden und erstreckt sich in den Bereich der Schürze. Die Öffnungslasche kann von einer im Wesentlichen parallel zur Schürze ausgerichteten Position in eine zur Schürze verschwenkte Position geklappt werden, um den Deckel zumindest teilweise aus dem Eingriffsbereich des Randes des Eimers zu lösen. Das Rastprofil an dem Eingriffsbereich kann beispielsweise in Form einer Nut ausgebildet sein, in die das Rastprofil am Randbereich des Deckelkörpers eingreift. Zum Lösen des Eingriffs zwischen dem Rastprofil des Deckels und der Nut kann die Öffnungslasche in die zur Schürze verschwenkte Position bewegt werden.

Alternativ kann die Öffnungshilfe eine Aussparung an der Schürze bilden, die an den Eingriffsbereich angrenzt. Die Aussparung kann sich insbesondere über die gesamte Höhe der Schürze erstrecken, d.h. die Schürze ist im Bereich der Aussparung unterbrochen. Dies ermöglicht einem Bediener den Zugriff zum Eingriffsbereich bzw. zur Unterseite des Randbereichs des Deckelkörpers, um den Deckel - ggf. unter Zuhilfenahme eines Werkzeugs - vom Eimer abzuheben. Es versteht sich, dass auch andere Arten von Öffnungshilfen an dem Eimer vorgesehen werden können, um das Rastprofil des Deckels von dem Rastprofil in dem Eingriffsbereich des Eimers zu lösen.

Bei einer weiteren Ausführungsform handelt es sich bei dem Material des Deckels und/oder des Eimers um Kunststoffe, bevorzugt Polyolefine, insbesondere Polyethylen oder Polypropylen, Polyamide oder Polyethylenterephthalat. Eimer bzw. Deckel aus diesen Materialien sind typischerweise kostengünstig herstellbar. Ferner erhalten sie vorteilhafte Eigenschaften, wie z.B. eine große Beständigkeit durch hohe Zähigkeits- und Reißdehnungswerte. Grundsätzlich kann der Deckel bzw. der Eimer aber auch aus anderen Kunststoff-Materialien (insbesondere aus Thermoplasten, ggf. auch aus Duroplasten) hergestellt sein.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

### Zeichnung

Die Erfindung ist in den Zeichnungen dargestellt und wird anhand von Ausführungsbeispielen näher erläutert. Es zeigen die:
- Fig. 1: eine perspektivische Darstellung eines Deckels mit Sicherungsklappen in einer Raststellung,
- Fig. 2: eine perspektivische Darstellung eines Eimers, der einen Eingriffsbereich mit einem Rastprofil zum Zusammenwirken mit einem Rastprofil des Deckels von Fig. 1 aufweist,
- Fig. 3: eine perspektivische Darstellung eines Gebindes, das den Eimer von Fig. 2 und den Deckel von Fig. 1 umfasst, mit den Sicherungsklappen in einer Raststellung,
- Fig. 4: eine Darstellung analog zu Fig. 3 mit den Sicherungsklappen in einer Freigabestellung,
- Fig. 5a: eine Schnittdarstellung des Gebindes von Fig. 3 an einer Position in Umfangsrichtung, an welcher der Deckel ein Rastelement aufweist,
- Fig. 5b: eine Darstellung analog zu Fig. 5a an einer Position in Umfangsrichtung, an der ein Rastprofil des Deckels erkennbar ist,
- Fig. 5c: eine Darstellung analog zu Fig. 5a,b an einer Position in Umfangsrichtung, an welcher der Eimer eine Öffnungshilfe in Form einer Öffnungslasche aufweist,
- Fig. 5d: eine Darstellung analog zu Fig. 5a an einer Position in Umfangsrichtung, an der die Schürze eine nach außen vorstehende Rastrippe aufweist,
- Fig. 6: eine perspektivische Darstellung eines Gebindes analog zu Fig. 4, welches als Öffnungshilfe eine Aussparung in einer Schürze des Eimers aufweist,
- Fig. 7a: eine Draufsicht auf den Deckel von Fig. 1,
- Fig. 7b: eine Schnittdarstellung von zwei aufeinander gestapelten Deckeln, sowie
- Fig. 7c: eine perspektivische Darstellung von zwei aufeinander gestapelten Deckeln.

**Fig. 1** zeigt einen Deckel **1** mit einem Deckelkörper **2**, der einen planen Innenbereich **3** und einen umlaufenden Randbereich **4** aufweist. Der Innenbereich 3 muss nicht zwingend plan ausgebildet sein, vielmehr kann dieser z.B. bombiert sein oder einen Versprung aufweisen. Der Innenbereich 3 kann ggf. auch eine Deckelöffnung aufweisen, um das Füllgut über den Deckel 2 zu entleeren. Der Randbereich 4 des Deckelkörpers 2 steht über den Innenbereich 3 nach oben über. Am seitlichen Rand des Innenbereichs 3 sind in gleichmäßigen Abständen in Umfangsrichtung Stapelhilfen **5** mit seitlichen Anlageflächen gebildet. In Umfangsrichtung zwischen den Stapelhilfen 5 befinden sich im Wesentlichen U-förmige Vertiefungen **6**, die zur Stabilisierung des Deckels 1 dienen, wenn auf diesem ein in **Fig. 2** dargestellter Eimer **7** gestapelt wird. Die Stapelhilfen 5, genauer gesagt die Anlageflächen, verhindern ein seitliches Verrutschen, wenn in dem Innenbereich 3 auf dem Deckel 1 ein Eimer 7 gestapelt wird.

Der Deckel 1 weist im gezeigten Beispiel sechs Sicherungsklappen **8** auf, die in Fig. 1 in einer Raststellung **R** dargestellt sind, in welcher die Sicherungsklappen 8 im Wesentlichen senkrecht zur Axialrichtung des Deckels 1 ausgerichtet sind, die senkrecht zum planen Innenbereich 3 des Deckels 1 verläuft. Die Sicherungsklappen 8 sind an den Deckelkörper 2, genauer gesagt an einen äußeren Schenkel des Randbereichs 4, über Filmscharniere **9** angebunden.

Der Deckel 1 wird auf den in Fig. 2 gezeigten, mit einem Füllgut befüllten Eimer 7 aufgeprellt, wobei eine Öffnung **10** des Eimers 7 mit dem Deckel 1 verschlossen wird. Der Eimer 7 weist einen Boden **11** und eine umlaufende Seitenwand **12** auf, die leicht konisch verläuft und im Bereich der Öffnung 10 des Eimers 7 einen umlaufenden Rand **13** aufweist. Der umlaufende Rand 13 weist einen Eingriffsbereich **14** mit einem Rastprofil **15** in Form einer Nut zum Zusammenwirken mit einem Rastprofil **16** (vgl. **Fig. 5b**) am Deckelkörper 2 des Deckels 1 auf, das in die Nut eingreift, um den Deckel 1 dichtend mit dem Eimer 7 zu verbinden.

Der Eimer 7 weist eine von der Seitenwand 12 beabstandete Schürze **17** auf, die sich an den Eingriffsbereich 14 anschließt. An der Schürze 17 sind zwei Halterungsstellen **18** für einen Tragbügel **19** gebildet, die über die Schürze 17 nach außen vorstehen. Der Deckelkörper 2 weist in dem Randbereich 4 in Axialrichtung nach unten über das Rastprofil 16 überstehende Wandbereiche **20** auf, die Ausnehmungen **21** für die Aufnahme der Halterungsstellen 18 des Tragbügels 19 des Eimers 7 aufweisen.

Wie in Fig. 2 zu erkennen ist, weist der Eimer 7 eine Öffnungshilfe in Form einer Öffnungslasche **22** auf, die sich in den Eingriffsbereich 14 erstreckt. Die Öffnungslasche 22 kann aus der in Fig. 2 gezeigten Stellung nach oben in Richtung auf die Schürze 17 verschwenkt werden, um das Rastprofil 16 (vgl. Fig. 5b) des Deckels 1 aus dem Eingriff mit dem Rastprofil 15 des Eimers 7 in Form der Nut zu lösen.

**Fig. 3** zeigt ein Gebinde **23**, welches den Deckel 1 von Fig. 1 und den Eimer 7 von Fig. 2 umfasst, der auf den Eimer 7 aufgeprellt wurde. Die Sicherungsklappen 8 des Deckels 1 befinden sich in Fig. 3 in der Raststellung R und verdecken die Öffnungslasche 22 an der Schürze 17 des umlaufenden Randes 13 des Eimers 7. Die Sicherungsklappen 8 weisen Fenster **24** auf, durch welche u.a. die Öffnungslasche 22 sichtbar ist. Die Fenster 24 reduzieren die Steifigkeit der Sicherungsklappen 8 und erleichtern das Aufprellen des Deckels 1.

Die Sicherungsklappen 8 erstrecken sich in der Raststellung R in Axialrichtung über die Schürze 17 hinaus nach unten, wobei deren Erstreckung bei mehr als ca. einem Drittel der Gesamthöhe der Sicherungsklappen 8 liegt. An ihrer unteren, dem Deckelkörper 2 abgewandten Seite weisen die Sicherungsklappen 8 Griffhilfen in Form von Eingriffsmulden **25** auf, die das Ergreifen der Sicherungsklappen für einen Bediener erleichtern. Die Sicherungsklappen 8 erstrecken sich in Umfangsrichtung über einen Winkel, der üblicherweise bei mehr als 20° liegt. Üblicherweise liegt die Anzahl der Sicherungsklappen 8 bei mindestens zwei und in der Regel bei nicht mehr als zwölf, die Anzahl kann aber auch größer oder kleiner sein.

Die Sicherungsklappen 8 können von einem Bediener zum Öffnen des Gebindes 23 von der in Fig. 3 gezeigten Raststellung R in eine in **Fig. 4** gezeigte Freigabestellung **F** verschwenkt werden. Hierbei werden in Fig. 3 gezeigte Sollbruchstellen **26** aufgebrochen, die zwischen den aneinander angrenzenden Seiten von benachbarten Sicherungsklappen 8 gebildet sind. In der Freigabestellung F der Sicherungsklappen 8 ist die Öffnungshilfe in Form der Öffnungslasche 22 zur Betätigung durch einen Bediener freigegeben, um den Eingriff des Rastprofils 16 an dem Deckel 1 aus dem Rastprofil 15 in Form der Nut an dem umlaufenden Rand 13 des Eimers 7 zu lösen. In der Freigabestellung F der Sicherungsklappen 8 kann der Deckel 1 daher wie bei einem herkömmlichen Gebinde vom Eimer 7 gelöst bzw. abgehoben werden.

Für den Bediener ist es günstig, wenn die Sicherungsklappen 8 in der Freigabestellung F gehalten bzw. arretiert werden, wie dies in Fig. 4 dargestellt ist, dies ist aber nicht zwingend erforderlich. Um den Zugriff des Bedieners zur Öffnungslasche 22 zu erleichtern, ist es günstig, wenn die Sicherungsklappen 8 zwischen der in Fig. 3 gezeigten Raststellung R und der in Fig. 4 gezeigten Freigabestellung F um einen Winkel von mindestens 70°, von mindestens 90°, insbesondere von mindestens 110° verschwenkbar sind.

Wie in Fig. 5a zu erkennen ist, welches ein Detail des Gebindes 23 mit den Sicherungsklappen 8 in der Raststellung R zeigt, weisen die Sicherungsklappen 8 an ihrer der Schürze 17 zugewandten Innenseite Rastelemente **27** in Form von Rastvorsprüngen auf, welche die Schürze 17 an ihrer dem Deckelkörper 2 abgewandten Unterseite hinter- bzw. untergreifen. Die Schürze 17 ist in Fig. 5a im Bereich einer Versteifungsrippe **28** dargestellt, welche sich von der Außenseite der Seitenwand 12 des Eimers 7 bis zur Innenseite der Schürze 17 erstreckt.

Das in Fig. 5b gezeigte Rastprofil 16 am Randbereich 4 des Deckels 1 ist an der in Fig. 5a gezeigten Position des Rastelements 27 in Umfangsrichtung unterbrochen. Wie anhand von Fig. 5a und Fig. 5b erkennbar ist, ist die Sicherungsklappe 8 über das Filmscharnier 9 unterhalb des Rastprofils 16 angrenzend zu dem Rastprofil 16 an den Deckelkörper 2 angebunden, wobei zwischen dem Rastprofil 16 und dem Filmscharnier 9 ein Absatz **29** gebildet ist, der sich in radialer Richtung nach außen über die in der Raststellung R positionierte Sicherungsklappe 8 erstreckt. Wie in **Fig. 5c** zu erkennen ist, welche das Gebinde 23 an der Position der Öffnungslasche 22 zeigt, wird die Öffnungslasche 22 von der in der Raststellung R positionierten Sicherungsklappe 8 verdeckt.

**Fig. 5d** zeigt ein Gebinde 23, das sich von dem in Fig. 5a gezeigten Gebinde 23 dadurch unterscheidet, dass die Fenster 24 des Deckels 1 als Rastelemente dienen, die mit Rastelementen **31** in Form von Rastrippen an der Schürze 17 in der Raststellung R der Sicherungsklappen 8 zusammenwirken, um den Deckel 1 zu sichern. Die Rastelemente 31 an der Schürze 17 sind im gezeigten Beispiel in Form von rippenartigen, nach außen vorstehenden Vorsprüngen ausgebildet, die an ihrer Oberseite eine Schräge aufweisen, um das Aufprellen des Deckels 1 zu erleichtern. Beim in Fig. 5d gezeigten Beispiel weisen die Sicherungsklappen 8 zusätzlich an ihrer Innenseite die in Fig. 5a gezeigten Rastelemente 27 auf, welche die Schürze 17 untergreifen, dies ist aber nicht zwingend erforderlich, d.h. der Deckel 1 kann auch nur durch das Zusammenwirken der Rastelemente 31 an der Schürze 17 mit den Fenstern 24 in der jeweiligen Sicherungsklappe 8 gesichert werden.

**Fig. 6** zeigt ein Gebinde 23, das sich von dem weiter oben beschriebenen Gebinde 23 dadurch unterscheidet, dass dieses an Stelle der Öffnungslasche 22 eine Öffnungshilfe in Form einer Aussparung **30** an der Schürze 17 aufweist, wobei die Aussparung 30 an den Eingriffsbereich 14 angrenzt. Durch die Aussparung 30 wird die Unterseite des Deckels 1 für einen Bediener zugänglich, um den Eingriff des Deckels 1 in das Rastprofil 15 in Form der Nut an dem Eimer 7 zu lösen.

**Fig. 7a** zeigt den Deckel 1 in einer Draufsicht, in der die kreisrunde Geometrie des Deckels 1 sichtbar ist, **Fig. 7b** und **Fig. 7c** zeigen jeweils zwei Deckel 1, **1'**, die übereinander gestapelt sind. Hierbei liegt der obere Deckel 1' mit der Unterseite der in der Raststellung R befindlichen Sicherungsklappen 8 auf dem radialen Vorsprung 29 des Randbereichs 4 des Deckelkörpers 2 auf (vgl. auch Fig. 5a,b).

## Patentansprüche

1. Deckel (1), umfassend:
einen Deckelkörper (2) mit einem Randbereich (4), der ein Rastprofil (16) zum Zusammenwirken mit einem Rastprofil (15) an einem Eingriffsbereich (14) eines umlaufenden Rands (13) eines Eimers (7) aufweist, um eine Öffnung (10) des Eimers (7) zu verschließen,
**dadurch gekennzeichnet,**
**dass** der Deckel (1) Rastelemente (27, 24) aufweist, die von einer Raststellung (R) zur Sicherung des Deckels (1) an dem umlaufenden Rand (13) des Eimers (7) in eine Freigabestellung (F) zum Lösen der Sicherung bewegbar, insbesondere verschwenkbar, sind.

2. Deckel nach Anspruch 1, der mindestens eine schwenkbare Sicherungsklappe (8), bevorzugt eine Mehrzahl von schwenkbaren Sicherungsklappen (8), aufweist, an der mindestens ein Rastelement (27, 24) gebildet ist, wobei die Sicherungsklappe (8), bevorzugt über ein Filmscharnier (9), in dem Randbereich (4) an den Deckelkörper (2) des Deckels (1) angebunden ist.

3. Deckel nach Anspruch 2, bei dem die Sicherungsklappe (8) in Axialrichtung unterhalb des Rastprofils (16), insbesondere angrenzend zu dem Rastprofil (16), an den Randbereich (4) des Deckelkörpers (2) angebunden ist.

4. Deckel nach Anspruch 2 oder 3, bei dem mindestens eine Sicherungsklappe (8) zwischen der Raststellung (R) und der Freigabestellung (F) um einen Winkel von mindestens 70°, bevorzugt von mindestens 90°, insbesondere von mindestens 110° verschwenkbar ist.

5. Deckel nach einem der Ansprüche 2 bis 4, der ausgebildet ist, mindestens eine Sicherungsklappe (8) in der Freigabestellung (F) zu halten.

6. Deckel nach einem der Ansprüche 2 bis 5, bei dem eine jeweilige Sicherungsklappe (8) sich in Umfangsrichtung über einen Winkel von mehr als 20° erstreckt.

7. Deckel nach einem der Ansprüche 2 bis 6, der eine Anzahl von mindestens zwei und bevorzugt von nicht mehr als zwölf Sicherungsklappen (12) aufweist.

8. Deckel nach einem der Ansprüche 2 bis 7, bei dem die Sicherungsklappen (8) an einer dem Deckelkörper (2) abgewandten Seite mindestens eine Griffhilfe, insbesondere mindestens eine Eingriffsmulde (25), aufweisen.

9. Deckel nach einem der Ansprüche 2 bis 8, bei dem mindestens zwei in Umfangsrichtung benachbarte Sicherungsklappen (8) über eine Sollbruchstelle (26) miteinander verbunden sind.

10. Deckel nach einem der vorhergehenden Ansprüche, bei dem der Deckelkörper (2) in dem Randbereich (4) in Axialrichtung nach unten über das Rastprofil (16) überstehende Wandbereiche (20) mit Ausnehmungen (21) für die Aufnahme von Halterungsstellen (18) eines Tragbügels (19) des Eimers (7) aufweist.

11. Deckel nach einem der vorhergehenden Ansprüche, der auf den umlaufenden Rand (13) des Eimers (7) aufprellbar ist.

12. Gebinde (23), umfassend:
einen Deckel (1) nach einem der Ansprüche 1 bis 11, sowie
einen Eimer (7) mit einem Boden (11) und mit einer umlaufenden Seitenwand (12), die im Bereich einer Öffnung (10) des Eimers (7) einen umlaufenden Rand (13) mit einem Eingriffsbereich (14) mit einem Rastprofil (15) zum Zusammenwirken mit dem Rastprofil (16) an dem Randbereich (4) des Deckels (1) aufweist, um die Öffnung (10) des Eimers (7) zu verschließen,
**dadurch gekennzeichnet,**
**dass** die Rastelemente (27, 24) des Deckels (1) in der Raststellung (R) zur Sicherung des Deckels (1) mit dem umlaufenden Rand (13) des Eimers (7) zusammenwirken.

13. Gebinde nach Anspruch 12, bei dem der Eimer (7) eine von der Seitenwand (12) beabstandete Schürze (17) aufweist, die sich an den Eingriffsbereich (14) anschließt, wobei die Rastelemente (27, 24) in der Raststellung (R) des Deckels (1) mit Rastelementen (31) an der Schürze (17) zusammenwirken oder die Schürze (17) an ihrer Unterseite hintergreifen.

14. Gebinde nach Anspruch 12 oder 13, bei dem der Eimer (7) im Bereich der Schürze (17) mindestens einen Öffnungshilfe (22, 30) zum Lösen des Deckels (1) vom Eingriffsbereich (14) des Eimers (7) aufweist, wobei mindestens eine schwenkbare Sicherungsklappe (8) des Deckels (1) die Öffnungshilfe (22, 30) in der Raststellung (R) zumindest teilweise verdeckt und in der Freigabestellung (F) zur Betätigung freigibt.

15. Gebinde nach Anspruch 14, bei dem die Öffnungshilfe als Öffnungslasche (22) ausgebildet ist, die sich in den Eingriffsbereich (14) am Rand (13) des Eimers (7) erstreckt oder bei dem die Öffnungshilfe eine Aussparung (30) an der Schürze (17) bildet, die an den Eingriffsbereich (14) angrenzt.

16. Gebinde nach einem der Ansprüche 11 bis 15, bei dem das Material des Deckels (1) und/oder des Eimers (7) Polyoloefine, insbesondere Polyethylen oder Polypropylen, Polyamide oder Polyethylenterephthalat sind.
